# FASCICULE DE BREVET EUROPEEN

(11) **EP 0 437 994 B1**
(45) Date de publication et mention de la délivrance du brevet: **18.05.1994**
(21) Numéro de dépôt: 90403555.7
(22) Date de dépôt: 12.12.1990
(51) Int. Cl.: E04B 1/26

(54) **Structure modulaire pour la construction de bâtiments préfabriqués**
Modulstruktur zum Bau von Gebäuden aus Fertigteilen
Modular structure for the construction of prefabricated buildings

(30) Priorité: 19.01.1990 FR 9000894
(43) Date de publication de la demande: 24.07.1991
(73) Titulaire: BOIS SCIES MANUFACTURES, Sociéte Anonyme dite:, F-59560 Comines (FR)
(72) Inventeur: Decarpigny, Gérard, F-59112 Annoeullin (FR)
(74) Mandataire: Lepage, Jean-Pierre

(56) Documents cités:
- DE-A- 3 128 505
- FR-A- 2 560 248
- FR-A- 2 633 956
- US-A- 2 883 711
- US-A- 4 398 841
- US-A- 4 616 950
- US-A- 4 781 007

## Description

L'invention est relative à une structure modulaire pour la construction de bâtiments préfabriqués à base de poutres en bois lamellé collé. Elle trouvera tout particulièrement son application dans le domaine du bâtiment pour la fabrication de bureaux, édifices publics ou autres.

A l'origine, la construction préfabriquée répondait essentiellement à un besoin d'économie. En effet, ce type de bâtiment peut être réalisé et mis en place avec une économie de main d'oeuvre très importante. Son utilisation s'est généralisée dans de nombreux domaines d'activité pour répondre à un besoin urgent. Fréquemment, on assiste à des déblocages de crédit tardifs, ce qui oblige les constructeurs à devoir répondre avec des délais très courts.

Les satisfactions de la clientèle enregistrées au niveau des bâtiments préfabriqués ont poussé les constructeurs non plus à se cantonner à la construction de bâtiments préfabriqués économiques mais également des produits de qualité durables, qui conservent cependant les avantages de la préfabrication à savoir un coût final relativement moindre par rapport à la construction traditionnelle et surtout une très grande rapidité de mise en oeuvre. Précisément, sur ce dernier point, de gros progrès ont été accomplis avec le développement des constructions modulaires. Il s'agit de cellules de base qui peuvent être associées dans les trois dimensions pour construire un édifice de dimensions quelconques. C'est pour ce créneau qu'a été réalisée la présente invention.

Il faut partir d'une structure modulaire qui constitue la cellule de base de l'édifice. On associe les différentes structures par juxtaposition verticale et horizontale pour former l'ensemble de l'armature du bâtiment puis il faut habiller l'extérieur de l'armature à l'aide de cloisons, plancher et toiture pour aboutir à un produit fini.

Le constructeur peut préparer les structures modulaires standards avec une fabrication en série économique puis il lui suffit de fixer les parois, plancher et toiture en usine en fonction du bâtiment à construire. Les structures modulaires partiellement équipées sont ensuite acheminées sur le chantier où à l'aide d'un engin de levage approprié, elles sont directement mises en place. Les travaux de génie civil sont également extrêmement réduits puisque, généralement, les structures modulaires peuvent être simplement posées sur une longrine béton et plots, spécialement coulés à cet effet.

Actuellement, la grande majorité des constructeurs de bâtiments préfabriqués utilise pour la construction de la structure modulaire des éléments métalliques. Ce matériau offre quelques avantages en particulier au niveau des fixations et raccordements, les profilés peuvent être soudés ou fixés à l'aide de moyens de liaison facilement mis en place. On connaît également des panneaux de béton autoporteurs qui présentent cependant l'inconvénient d'être lourds et limités à deux dimensions. Les cellules en béton sont nécessairement monoblocs et leur juxtaposition impose la présence d'une paroi intermédiaire.

Les structures modulaires à base de profilés métalliques sont largement répandues mais souffrent de défauts, notamment inhérents à la corrosion, ce qui oblige à prévoir des frais d'entretien importants et une longévité du bâtiment nécessairement limitée. Par ailleurs, le métal est un bon conducteur de la chaleur et il faut prévoir une isolation externe renforcée. Enfin, même pour des modifications de dimensions mineures de la structure modulaire, il est nécessaire avec les éléments métalliques de prévoir des remplacements ou modifications d'outillage for coûteux. C'est pourquoi la structure modulaire de la présente invention se limite à l'utilisation de poutres en bois lamellé collé. Il s'agit d'un produit moderne qui offre de nombreux avantages tant sur le plan de l'esthétique que technique. En particulier, le bois lamellé collé peut supporter des contraintes très importantes, il offre une très grande rigidité et une excellente longévité sans entretien. Toute la difficulté d'utilisation de ce matériau se rencontre au niveau de fixations. Il est en effet impératif d'assurer au niveau des points de fixation une excellente diffusion des contraintes. Cette caractéristique est spécifique au bois et ne se rencontre par exemple pas avec les profilés métalliques où des soudures ponctuelles, boulonnages ou autres peuvent assurer des cohésions très rigides entre les pièces malgré une localisation poussée des contraintes.

Jusqu'à présent, les poutres en bois lamellé collé ont été plus spécialement utilisées pour la construction de grands édifices avec une architecture galbée où elles demeurent sans égal. On les rencontre également dans certaines constructions où les liaisons travaillent en appui. Dans de telles configurations, les moyens d'assemblage jouent un rôle secondaire étant donné que les contraintes prépondérantes au niveau des zones de fixation sont du type compression.

On connaît du brevet français n° 2.633.956 différentes possibilités d'assemblage à partir de pièces métalliques autorisant une juxtaposition des poteaux de chaque module de base. Bien que ce document concerne une structure modulaire à base de poteaux en lamellé collé, les moyens d'accrochage ne permettent pas de se fixer en angle pour réaliser des structures modulaires avec une bonne répartition des contraintes au sein des poutres et ces moyens d'accrochage sont visibles à l'intérieur de la structure.

Le brevet américain n° 4.398.841 montre un système de fixation de la structure réalisé en éléments de pièces détachées. Ce brevet décrit l'interconnexion de poutres verticales et horizontales par fixation d'éléments coopérant au moyen de tétons et de lumières mais ces moyens d'accrochage ne permettent pas de réaliser des liaisons noyées dans le bois pour la création de modules juxtaposés lorsque l'on réalise un seul étage ou de modules superposés lorsque l'on réalise un étage.

Le but principal de la présente invention est de présenter une structure modulaire pour la construction de bâtiments préfabriqués à base de poutres en bois lamellé collé, qui permet de créer des ossatures éventuellement à un étage, uniquement posées au sol. Aucune fondation de génie civil n'est nécessaire, seule la mise en place de semelles filantes ou plots en béton légèrement armé doit être prévue. Ces travaux peuvent être très rapidement exécutés ce qui permet d'abaisser sensiblement le coût de la construction. Des poutres à grande portée peuvent être employées pour la réalisation de cellules de construction de dimensions importantes.

Un autre but de la présente invention est de réaliser une structure modulaire pour la construction de bâtiments préfabriqués à base de poutres en bois lamellé collé, dont la structure est telle qu'elle permet d'assurer au niveau des points de fixation une excellente diffusion des contraintes.

Un autre but de la présente invention est de réaliser aisément une juxtaposition de différents modules cellules et aussi de réaliser un ou plusieurs étages.

D'autres buts et avantages de la présente invention apparaîtront au cours de la description qui va suivre, qui n'est cependant donnée qu'à titre indicatif et qui n'a pas pour but de la limiter.

La structure modulaire pour la construction de bâtiments préfabriqués, à base de poutres en bois lamellé collé, qui forment des traverses, longerons et colonnes à longue portée, est caractérisée par le fait qu'elle présente des moyens d'accrochage traversant les différentes poutres inférieures et qui leur permettent de se fixer en angle, les poutres à associer étant réunies par un élément de liaison intermédiaire fixé sur chaque poutre par une fixation traversante, l'élément de liaison comprenant :
- un profilé en L fixé par des boulons traversants sur les colonnes qui coopère avec une équerre de fixation en bout de traverse,
- ladite, équerre est renforcée par une patte, solidaire de l'aile de l'équerre située en bout de traverse, qui est fixée à celle-ci par des boulons traversants,

pour réaliser des structures modulaires avec une bonne répartition des contraintes au sein des poutres.

L'invention sera mieux comprise à la lecture de la description suivante, accompagnée de dessins en annexe, parmi lesquels :
- la figure 1 schématise les structures modulaires de cellules de rez de chaussée et d'étage,
- la figure 2 représente la liaison d'une colonne et d'une traverse,
- la figure 3 schématise la fixation d'un longeron sur une colonne,
- la figure 5 représente la fixation d'une cellule

d'étage sur une cellule de rez de chaussée.

La présente invention vise une structure modulaire pour la construction de bâtiments préfabriqués à base de poutres en bois lamellé collé. Elle concerne l'industrie du bâtiment préfabriqué.

De nombreux locaux industriels sont actuellement construits selon le procédé de la préfabrication. Outre l'économie réalisée par des gains en main d'oeuvre, les bâtiments préfabriqués offrent l'avantage de pouvoir être installés très rapidement pour répondre à des besoins quasi immédiats. Des gains encore plus importants peuvent être réalisés en ajoutant à l'avantage de la préfabrication, la modularité. Il s'agit pour celà de construire une cellule de base qui peut s'assembler dans les deux dimensions. Ainsi, l'armature d'un édifice est construite par juxtaposition de cellules modulaires qui, ensuite, doivent être revêtues de parois extérieures, plancher et toiture, pour former une construction complète. Avec un tel procédé de construction, il est possible d'envisager de réaliser les édifices les plus divers pour remplir des fonctions très variées avec, à l'origine, une construction industrielle standard.

C'est dans ce cadre que se situe la présente invention, qui se distingue essentiellement des constructions préfabriquées actuelles en ce qu'elle utilise comme élément de base des poutres en bois lamellé collé au lieu de profilés métalliques traditionnels. Les avantages du bois lamellé collé sont un faible entretien et une bonne esthétique. La difficulté réside dans la liaison des différents éléments.

La figure 1 schématise la structure modulaire de base (1) conçue selon la présente invention. Dans l'exemple choisi, elle permet de réaliser soit un bâtiment en rez de chaussée ou éventuellement avec une cellule (2)superposée pour créer un étage. L'édifice à construire sera entièrement réalisé par juxtaposition de cellules de base (1) et éventuellement (2). Bien entendu, le bâtiment devra, à l'extérieur, être garni de panneaux fixés sur la structure modulaire (1 et 2) et également de planchers et toiture. En ce qui concerne ces derniers points, il s'agit d'une mise en place à la portée de l'Homme de l'Art et qui ne sera pas détaillée dans la description suivante.

Les structures modulaires (1 et 2) sont, selon la présente invention, entièrement fabriquées à base de poutres en bois lamellé collé. Ces poutres forment les traverses (3), les longerons (4) et les colonnes (5). Ceci permet de créer une structure modulaire parallélèpipédique qui définit la cellule de base.

Selon l'invention, la structure modulaire (1 et 2) présente des moyens d'accrochage traversant les différentes poutres inférieures et qui leur permettent de se fixer en angle. Dans les liaisons en angle connues, il est relativement commun d'utiliser une pièce intermédiaire qui se fixe sur l'un des éléments à raccorder par une fixation traversante, toutefois dans ce cas, l'autre élément à fixer l'est en bout. Une fixation traversante obligerait à le transpercer de part en part dans le sens de la longueur, ce qui est inacceptable. Dans le cadre de la présente invention, les deux poutres à associer sont réunies par un élément de liaison intermédiaire qui se fixe sur chacune des poutres par une fixation traversante. Pour les traverses supérieures, cette caractéristique n'a pas à être strictement respectée quoiqu'elle demeure applicable car l'effort rencontré par l'appui de la traverse supérieure sur la colonne est de type compression pour laquelle l'élément de liaison joue essentiellement un rôle de centrage sans que les contraintes ne la traversent.

En ce qui concerne les colonnes (5), telles qu'illustrées à la figure 2, les moyens d'accrochage se présentent sous la forme d'un profilé (6) en L fixé par des boulons traversants non illustrés (7) sur la colonne (5). La cornière (6) en L est fixée du côté externe de la structure (1) et déborde en dimensions la base de la colonne (5). Pour faciliter la mise en place des boulons de liaison (7), des lamages sont pratiqués dans la colonne (5) pour noyer écrou et rondelle dans ladite colonne (5). Le profilé en L (6) coopère avec une fixation placée en bout de traverse (3), tel qu'illustré à la figure 2. La fixation en bout de traverse (3) se présente sous la forme d'une équerre (8) dont une aile (9) est fixée à la base de la traverse (3) à l'aide de boulons (10) traversants non illustrés, ladite aile (9) étant, dans l'exemple choisi, réalisée par un profil en forme de U. L'autre aile (11) située en bout de la traverse (3) est écartée de l'extrémité de celle-ci pour permettre l'introduction de boulons de liaison (12) non illustrés avec la partie inférieure de la cornière (6).

L'équerre (8) pourra avantageusement être renforcée par la présence d'une patte (13) solidaire de l'aile (11) et qui vient se fixer à la partie supérieure de l'extrémité de la traverse (3) à l'aide des mêmes boulons traversants (10) qui servent à la fixation de l'aile (9). Ainsi, l'extrémité de la traverse (3) est en quelque sorte pincée entre la patte (13) et l'aile (9), ce qui assure une excellente répartition des contraintes au sein de la poutre. L'aile (11) permet d'assurer une fixation en bout de traverse (3), de type traversant sans qu'il soit nécessaire de traverser la traverse (3) dans le sens de la longueur.

On peut noter sur la figure 2 la présence d'un patin (14) présent sur la partie inférieure de la traverse (3), qui permet à celle-ci de bénéficier d'un point d'appui supplémentaire pour minimiser son fléchissement sous la contrainte. Avec une telle disposition, il est nécessaire de prévoir au niveau des fondations une bande d'appui sous l'élément de liaison (8) qui repose sur le sol et également une dalle d'appui sous le patin (14). Les fondations sont par conséquent très réduites puisqu'elles se localisent en forme de bande de repos et non plus, comme cela se rencontre traditionnellement, sous la forme d'une dalle pleine d'appui.

Pour la fixation des longerons (4) sur les traverses (3) et colonnes (5), on utilise de préférence une liaison similaire à celle décrite pour la traverse (3), telle qu'illustrée à la figure 3. Le longeron (4) est fixé sur une pièce de liaison (15) qui prend la forme d'une équerre dont l'aile inférieure (16) est fixée sous le longeron (4) à l'aide de boulons traversants (17). Cette aile (16) est de préférence formée par un profilé en forme de U éventuellement surmonté par une semelle (18) formée d'un méplat inférieur. L'autre aile (19) de l'équerre (15) est fixée sur la cornière (6) de la colonne à l'aide de boulons traversants (20). Pour cela, l'aile (19) est écartée légèrement de l'extrémité du longeron (4) pour faciliter l'introduction du boulon de liaison. L'équerre (15) est renforcée par la présence d'une patte supérieure (21) fixée à l'extrémité de l'aile (19) et qui vient recouvrir la partie supérieure du longeron (4) auquel elle est fixée à l'aide des mêmes boulons traversants (17).

Précisément, un exemple de liaison est illustré à la figure 4 entre une structure modulaire inférieure de rez de chaussée (1) et une structure d'étage (2). L'aile inférieure (9) de la cornière de liaison (8) entre la traverse (3) et la colonne (5) de la structure supérieure (2) est centrée par rapport à la traverse (3) de la structure modulaire de rez de chaussée par la butée de centrage (26) présentée à la partie supérieure de la traverse (3). Par ailleurs, la cornière (6) de liaison entre la traverse (3) et la colonne (5) de la structure d'étage (2) comporte une plaque perforée (28) à sa partie inférieure, qui permet la mise en place d'un boulon de liaison non illustré, traversant ladite plaque (28) et la plaque (27) fixée à la partie supérieure de la cornière (22) de liaison de la colonne (5) et de la traverse (3) de la structure modulaire de rez de chaussée (1).

Les différentes liaisons évoquées précédemment assurent une excellente transmission des contraintes dans les poutres en bois lamellé collé. Par ailleurs, elles sont indépendantes de la longueur desdites poutres.

D'autres mises en oeuvre de la présente invention, à la portée de l'Homme de l'Art, auraient également pu être envisagées sans pour autant sortir du cadre de celle-ci.

## Revendications

1. Structure modulaire pour la construction de bâtiments préfabriqués, à base de poutres en bois lamellé collé, qui forment des traverses (3), longerons (4) et colonnes (5) à longue portée, caractérisée par le fait qu'elle présente des moyens d'accrochage traversant les différentes poutres inférieures (3, 4, 5) et qui leur permettent de se fixer en angle, les poutres à associer étant réunies par un élément de liaison intermédiaire fixé sur chaque poutre par une fixation traversante, l'élément de liaison comprenant :
- un profilé en L (6) fixé par des boulons traversants (7) sur les colonnes (5) qui coopère avec une équerre de fixation (8) en bout de traverse,
- ladite équerre (8) est renforcée par une patte (13), solidaire de l'aile (11) de l'équerre située en bout de traverse (3), qui est fixée à la traverse par des boulons traversants (10),
pour réaliser des structures modulaires avec une bonne répartition des contraintes au sein des poutres.

2. Structure modulaire pour la construction de bâtiments préfabriqués, selon la revendication 1, caractérisée par le fait que l'aile (11) en bout de traverse (3) de l'équerre de fixation (8) est écartée de ladite traverse pour permettre l'introduction d'une liaison (12).

3. Structure modulaire pour la construction de bâtiments préfabriqués, selon la revendication 1, caractérisée par le fait qu'une équerre (15) renforcée est également utilisée pour fixer les longerons (4) sur les cornières (6) en L des colonnes (5).

4. Structure modulaire pour la construction de bâtiments préfabriqués, selon la revendication 1, caractérisée par le fait que les cornières (6, 22) de colonne (5) comportent à leur extrémité une plaque perforée (27, 28) pour la mise en place d'une liaison (29).

5. Structure modulaire pour la construction de bâtiments préfabriqués, selon la revendication 1, caractérisée par le fait que les traverses supérieures (3) comportent une butée (26) de centrage.

6. Structure modulaire pour la construction de bâtiments préfabriqués, selon la revendication 1, caractérisée par le fait que les traverses (3) inférieures comportent des patins (14) d'appui intermédiaire.

7. Structure modulaire pour la construction de bâtiments préfabriqués, selon la revendication 1, caractérisée par le fait que la liaison des colonnes (5) sur les traverses (3) supérieures est renforcée par la présence d'un sabot (25) clouté.

8. Structure modulaire pour la construction de bâtiments préfabriqués, selon la revendication 1, caractérisée par le fait que l'aile inférieure (9) de l'équerre (8) de liaison de la traverse (3) sur la colonne (5) est profilée en U.

## Patentansprüche

1. Modulstruktur zum Bau von Gebäuden aus Fertigteilen, aus verleimten Blättchenholzträgern, die Querträger (3), Längsträger (4) und Säulen (5) großer Spannweite bilden, dadurch gekennzeichnet, daß sie Festhakmittel umfaßt, die durch die verschiedenen unteren Träger (3, 4, 5) hindurchführen und es ihnen erlauben, sich winklig zu befestigen, wobei die einander zuzuordnenden Träger durch einen mittels einer durchführenden Befestigung an jedem Träger befestigten Zwischenverbindungsteil verbunden werden und der Verbindungsteil:
- ein mit durchführenden Bolzen (7) an den Säulen (5) befestigtes L-förmiges Profileisen (6) umfaßt, das mit einem Befestigungswinkeleisen (8) am Querträgerende zusammenwirkt,
- wobei das genannte Winkeleisen (8) durch ein fest mit dem Flügel (11) des am Ende des Querträgers (3) befindlichen Winkeleisens verbundenes Füßchen (13) verstärkt ist, das mit durchführenden Bolzen (10) am Querträger befestigt ist,
zum Herstellen von Modulstrukturen mit einer guten Verteilung der Beanspruchungen innerhalb der Träger.

2. Modulstruktur zum Bau von Gebäuden aus Fertigteilen, nach Anspruch 1, dadurch gekennzeichnet, daß der Flügel (11) des Befestigungswinkeleisens (8) am Ende des Querträgers (3) vom genannten Querträger beabstandet ist, um die Hineinfügung einer Verbindung (12) zu erlauben.

3. Modulstruktur zum Bau von Gebäuden aus Fertigteilen, nach Anspruch 1, dadurch gekennzeichnet, daß zum Befestigen der Längsträger (4) an die L-förmigen Winkeleisen (6) der Säulen (5) ebenfalls ein verstärktes Winkeleisen (15) verwendet wird.

4. Modulstruktur zum Bau von Gebäuden aus Fertigteilen, nach Anspruch 1, dadurch gekennzeichnet, daß die Säulenwinkeleisen (6, 22) an deren Ende ein durchlochtes Plättchen (27, 28) zum Anbringen einer Verbindung (29) umfassen.

5. Modulstruktur zum Bau von Gebäuden aus Fertigteilen, nach Anspruch 1, dadurch gekennzeichnet, daß die oberen Querträger (3) einen Zentrieranstoß (26) umfassen.

6. Modulstruktur zum Bau von Gebäuden aus Fertigteilen, nach Anspruch 1, dadurch gekennzeichnet, daß die unteren Querträger (3) Zwischentragschuhe (14) umfassen.

7. Modulstruktur zum Bau von Gebäuden aus Fertigteilen, nach Anspruch 1, dadurch gekennzeichnet, daß die Verbindung der Säulen (5) mit den oberen Querträgern (3) durch die Anwesenheit eines mit Nägeln versehenen Schuhes (25) verstärkt ist.

8. Modulstruktur zum Bau von Gebäuden aus Fertigteilen, nach Anspruch 1, dadurch gekennzeichnet, daß der untere Flügel (9) des Winkeleisens (8) zur Verbindung des Querträgers (3) mit der Säule (5) U-förmig profiliert ist.

## Claims

1. Modular structure for the construction of prefabricated buildings, made of beams of bonded lamellar wood which form large-span traverse beams (3), longitudinal beams (4) and columns (5), characterized in that it has coupling means passing through the various lower beams (3, 4, 5) which allow same to be fixed at angle, the beams to be associated being joined together by an intermediate connecting member fixed onto each beam by means of a through attachment, the connecting member comprising:
- an L-shaped profile (6), fixed by means of through bolts (7) onto the columns (5), which co-operates with a fixing angle-iron (8) at the end of the traverse beam,
- said angle iron (8) being reinforced by means of a lug (13), integral with the wing (11) of the angle iron located at the end of the traverse beam (3), which is fixed onto the traverse beam by means of through bolts (10),
in order to bring about modular structures with a good distribution of the stresses inside the beams.

2. Modular structure for the construction of prefabricated buildings, according to claim 1, characterized in that the wing (11) of the fixing angle-iron (8) at the end of the traverse beam (3) is separated from said traverse beam in order to allow the insertion of a connection (12).

3. Modular structure for the construction of prefabricated buildings, according to claim 1, characterized in that there is also used a reinforced angle iron (15) to fix the longitudinal beams (4) onto the L-shaped angle irons (6) of the columns (5).

4. Modular structure for the construction of prefabricated buildings, according to claim 1, characterized in that the column angle-irons (6, 22) include, at their end, a perforated plate (27, 28) for locating a connection (29).

5. Modular structure for the construction of prefabricated buildings, according to claim 1, characterized in that the upper traverse beams (3) include a centering stop (26).

6. Modular structure for the construction of prefabricated buildings, according to claim 1, characterized in that the lower traverse beams (3) include intermediate bearing pads (14).

7. Modular structure for the construction of prefabricated buildings, according to claim 1, characterized in that the connection of the columns (5) to the upper traverse beams (3) is reinforced by the presence of a nailed shoe (25).

8. Modular structure for the construction of prefabricated buildings, according to claim 1, characterized in that the lower wing (9) of the angle iron (8) for connecting the traverse beam (3) to the column (5) is profiled into a U-shape.
